# EUROPÄISCHE PATENTANMELDUNG

(11) **EP 1 707 739 A1**
(43) Veröffentlichungstag der Anmeldung: **04.10.2006**
(21) Anmeldenummer: 05006651.3
(22) Anmeldetag: 24.03.2005
(51) Int. Cl.: F01D 5/08

(54) **Dampfturbine mit gekühlter Hohlwelle sowie entsprechendes Kühlverfahren**

(71) Anmelder: SIEMENS AKTIENGESELLSCHAFT, 80333 München (DE)
(72) Erfinder: Bagaviev, Albert, Dr., 45470 Mülheim an der Ruhr (DE); Kostenko, Yevgen, Dr., 51429 Bergisch Gladbach (DE); Paul, Traugott, 46282 Dorsten (DE); Wieghardt, Kai, Dr., 44867 Bochum (DE); Zander, Uwe, 45475 Mülheim an der Ruhr (DE)

(57) **Zusammenfassung**

Es wird eine Dampfturbine (1) mit einer drehbar gelagerten Welle (6) angegeben, wobei die Welle (6) zumindest entlang eines Teilabschnitts (18) als eine Hohlwelle mit einer von einem Kühlmedium (14) durchströmbaren Axialbohrung (8) ausgebildet ist. Weiter wird ein Verfahren zur Kühlung einer drehbar gelagerten Welle (6) einer derartigen Dampfturbine (1) angegeben, wobei durch eine Axialbohrung (8) der Welle (6) ein Kühlmedium (14) geleitet wird. Durch Zentrifugalbeschleunigung wird eine wirksame Kühlung der Welle (6) ermöglicht.

## Beschreibung

Die Erfindung betrifft eine Dampfturbine mit einer drehbar gelagerten Welle sowie ein Verfahren zur Kühlung einer drehbar gelagerten Welle einer Dampfturbine.

Eine Dampfturbine bekannter Bauart weist einen auf einer Welle angeordneten Rotor mit zwischen Leitschaufeln eines umgebenden Gehäuses drehbaren Laufschaufeln auf. Durch die Expansion einströmenden Dampfes werden die Laufschaufeln angetrieben und in Rotation versetzt. Die rotierende Welle treibt in der Regel zur Erzeugung elektrischer Energie einen Generator an. Eine Dampfturbine kann einflutig oder mehrflutig ausgestaltet sein. Auch kann die Dampfturbine eine Anzahl von Teildampfturbinen umfassen, die hintereinander geschaltet sind. Man unterscheidet bezüglich des Dampfdruckes hierbei eine Hochdruckteilturbine, der Frischdampf zugeleitet wird, eine Mitteldruckteilturbine, der Dampf aus dem Austritt der Hochdruckteilturbine zugeleitet wird, und eine Niederdruckteilturbine, der Dampf aus dem Austritt einer Mitteldruckteilturbine zugeleitet wird. Zur Temperaturerhöhung wird der Antriebsdampf bei Mitteldruck- und Niederdruckdampfteilturbinen vor Einströmung über einen Zwischenüberhitzer geleitet. Die Dampfteilturbinen können auch auf einer gemeinsamen Welle angeordnet sein.

Insbesondere der Rotor und die Welle einer Dampfturbine werden mit dem Antriebsdampf je nach Turbinentypus mit Temperaturen bis weit oberhalb von 500 °C beaufschlagt und sind zudem hohen mechanischen Belastungen ausgesetzt. Die Materialauswahl unterliegt somit wesentlichen Einschränkungen. Es muss hochwertiges Material verwendet werden.

Zur Verringerung der Temperaturbelastung wird in der EP 1 154 123 A1 für eine Hochdruckteilturbine eine Kühlung des auf der Welle angeordneten Schubausgleichskolbens vorgeschlagen. Hierzu wird einem Dampferzeuger zur Kühlung Kühldampf entnommen, dessen Temperatur kleiner und dessen Druck größer ist als die des Frischdampfs, und dem Hochdruckexpansionsabschnitt der Turbine zugeleitet. Aus der DE 198 23 251 C1 ist bekannt, zur Kühlung Dampf aus einem Kühlsystem der Dampfturbine über eine Dosiereinrichtung einzuspritzen. Nachteiligerweise ist aber das Einblasen oder Einlassen von kühlem Dampf aus thermodynamischer Sicht nicht ideal und ist zudem konstruktiv nicht immer realisierbar. Weiter kann die Verwendung von Kühldampf auch einen negativen Effekt auf den Gesamtwirkungsgrad der Dampfturbine haben.

Aufgabe der Erfindung ist es, eine Dampfturbine der eingangs genannten Art mit einer wirksamen Kühlung der Welle anzugeben. Weiter ist es eine Aufgabe der Erfindung, ein wirksames Verfahren zur Kühlung der Welle anzugeben.

Die erstgenannte Aufgabe wird für eine Dampfturbine mit einer drehbar gelagerten Welle erfindungsgemäß dadurch gelöst, dass die Welle zumindest entlang eines Teilabschnitts als eine Hohlwelle mit einer von einem Kühlmedium durchströmbaren Axialbohrung ausgebildet ist.

Die Erfindung geht dabei von der Überlegung aus, dass ein eine Hohlwelle einer Dampfturbine durchströmendes Kühlmedium aufgrund der durch die Rotation der Welle verursachten Zentrifugalbeschleunigung die Wandung der Axialbohrung beaufschlagt. Dies führt zu einem wirksamen Wärmeaustausch zwischen dem Kühlmedium und der Welle mit dem darauf angeordneten Rotor. Eine Kühlung über Kühldampf kann entfallen. Als Kühlmedium eignet sich beispielsweise Öl oder Wasser. Es sind aber auch andere geeignete Kühlmedien vorstellbar.

Die Einbringung des Kühlmediums in die Axialbohrung kann axial (etwa an einer der beiden Stirnseiten der Welle) oder radial durch die Welle erfolgen. Zur Herstellung einer Strömung des Kühlmediums kann eine Pumpenanordnung mit geeigneter Regelung oder Steuerung vorgesehen sein. Das Kühlmedium kann insbesondere außerhalb der Axialbohrung durch eine Kühlvorrichtung oder durch einen Wärmetauscher abgekühlt werden.

Vorteilhafterweise ist zur Zufuhr oder Abfuhr des Kühlmediums an den Enden der Axialbohrung in die Welle jeweils eine Anzahl von Radialkanälen eingebracht, wobei die Radialkanäle strömungstechnisch mit einem Lager für das Kühlmedium verbindbar sind. Auf diese Weise lässt sich ein Durchströmen der Axialbohrung in ihrer gesamten Länge erreichen. Es können insbesondere bezüglich des Querschnitts der Welle mehrere Radialkanäle in die Welle eingebracht sein. Es ist auch vorstellbar, die Welle mit den eingebrachten Radialkanälen in einem umgebenden Lager für das Kühlmedium zu führen. Auf diese Weise ist die Zufuhr oder Abfuhr des Kühlmediums in geeigneter Menge sichergestellt.

In einer vorteilhaften Weiterbildung sind Radialkanäle im vergleichsweise gering belasteten Lagerzapfen eingebracht.

Zweckmäßigerweise ist die Axialbohrung in Teilbereichen der Welle mit sehr hohem Wärmeeintrag infolge der Dampfbenetzung zur Erhöhung der effektiven Kühlfläche lokal vergrößert. Ein solcher Bereich ist beispielsweise der Bereich der Dampfeinströmung. Durch die Vergrößerung bzw. Verdickung der Bohrung und damit durch die verringerte Wandstärke der Welle kann die Kühlwirkung des Kühlmediums, insbesondere infolge der Zentrifugalbeschleunigung, weiter verstärkt werden.

Die Aufgabe hinsichtlich eines Verfahrens zur Kühlung einer drehbar gelagerten Welle einer Dampfturbine wird erfindungsgemäß dadurch gelöst, dass durch eine Axialbohrung der Welle ein Kühlmedium geleitet wird.

Weitere vorteilhafte Ausführungen sind den zugeordneten Unteransprüchen zu entnehmen.

Die mit der Erfindung erzielten Vorteile bestehen insbesondere darin, dass durch die Einleitung eines flüssigen Kühlmediums in eine Axialbohrung einer Dampfturbinen-Welle eine besonders wirkungsvolle Kühlung der Welle und der an ihr angeordneten Rotorkomponenten erreicht werden kann. Eine dadurch erzielbare Erhöhung der Zeitstandfestigkeit und Verlangsamung des Werkstoffkriechens tragen zu einer erhöhten Lebensdauer der betroffenen Komponenten bei.

Das in der Axialbohrung der Welle geführte Kühlmedium kann während instationärer Betriebsphasen der Dampfturbine, insbesondere beim An- und Abfahren, auch als Heizmedium eingesetzt werden. Durch die Vor- oder Nachwärmung der Welle lassen sich kürzere An- und Abfahrzeiten realisieren. Druckspannungen im Welleninneren, wie sie etwa beim Kaltstart der Dampfturbine auftreten, werden durch das Vorwärmen der Welle gemindert.

Zwei Ausführungsbeispiele der Erfindung werden anhand einer Zeichnung näher erläutert. Darin zeigen:
- FIG 1: in einem Längsschnitt schematisch eine kombinierte Hochdruck-/Mitteldruckdampfturbine mit auf einer durchgehenden Welle angeordneten Rotoren,
- FIG 2: einen Querschnitt durch die Welle der Dampfturbine gemäß FIG 1 an einem Wellenlager, und
- FIG 3: einen Längsschnitt durch eine kombinierte Hochdruck-/Mitteldruckdampfturbine mit einer gekühlten Welle gemäß einer alternativen Ausführungsform.

Gleiche Teile sind in allen Figuren mit denselben Bezugszeichen versehen.

In FIG 1 ist in einem Längsschnitt schematisch eine kombinierte Hochdruck-/Mitteldruckdampfturbine 1 dargestellt. Die Dampfturbine 1 umfasst einen Hochdruckexpansionsabschnitt 2 sowie einen Mitteldruckexpansionsabschnitt 3, die gegensinnig von Dampf durchströmt werden. Zur Erhöhung der Übersichtlichkeit ist von beiden Expansionsabschnitten 2 und 3 nur der jeweilige mit Laufschaufeln bestückte Rotor 4 bzw. 5 dargestellt. Die Rotoren 4 und 5 sind auf einer gemeinsamen Welle 6 angeordnet.

Zur Kühlung ist die Welle 6 in Teilabschnitten als eine Hohlwelle mit einer zentral verlaufenden Axialbohrung 8 ausgebildet. Die Welle 6 ist am Wellenlager 10 in nicht dargestellten Lagerzapfen gelagert. In die Axialbohrung 8 münden jeweils an den Wellenlagern 10 Radialkanäle 12 und 13, wobei die Radialkanäle 12 für die Abfuhr und die Radialkanäle 13 für die Zufuhr eines Kühlmediums 14 aus der bzw. in die Axialbohrung 8 vorgesehen sind. Hierzu sind die Radialkanäle 12 und 13 strömungstechnisch mit einem Lager 15 für das Kühlmedium 14 verbunden bzw. während der Rotation der Welle 6 verbindbar. Die in die Welle 6 eingebrachten Radialkanäle 12 bzw. 13 sind in dem in FIG 2 dargestellten Querschnitt A-A genauer ersichtlich.

Zur Kühlung der Welle 6 bzw. der Rotoren 4 und 5 durchströmt das Kühlmedium 14 die Axialbohrung 8 und nimmt dabei Wärme auf. Infolge der durch die Rotation der Welle 6 verursachten Zentrifugalbeschleunigung wird das Kühlmedium nach außen an die Wandung der Axialbohrung 8 gepresst, so dass sich von selbst ein guter Wärmeübergang zwischen dem Material der Welle 6 und dem Kühlmedium 14 einstellt. Als Kühlmedium 14 wird im Ausführungsbeispiel Öl verwendet.

Die Axialbohrung 8 durchsetzt nicht durchgehend die Welle 6, sondern ist durch Trennvorrichtungen 17 unterteilt. Als eine Trennvorrichtung 17 kann insbesondere die Welle 6 an dieser Stelle nicht durchbohrt sein. Infolge der Trennvorrichtungen 17 ist die Welle 6 in einzelne Teilabschnitte 18 unterteilt, die separat vom Kühlmedium durchströmt werden. Dies erlaubt eine bessere Wärmeabfuhr und damit eine Erhöhung der Kühlwirkung. Zur Herstellung der Strömung des Kühlmediums 14 wird dieses in die Radialkanäle 13 mittels einer nicht näher dargestellten Druckpumpe 20 unter Druck eingebracht. Nach Durchströmen des Teilabschnitts 18 in Richtung der Pfeile 22 tritt das Kühlmedium über die Radialkanäle 12 wieder aus der Axialbohrung 8 aus, und kann dann vor einer erneuten Einspeisung z. B. über einen Wärmetauscher abgekühlt werden.

An der Stelle der Dampfeinspeisung 24 sind der Rotor 4 bzw. 5 sowie die Welle 6 einer besonders hohen Temperaturbelastung ausgesetzt. Zur Erhöhung der Kühlwirkung weist dort die Axialbohrung 8 eine Verdickung 26 auf. Infolge der auf das Kühlmedium 14 wirkenden Zentrifugalbeschleunigung und der dünneren Wandstärke der Welle 6 ist die Kühlwirkung des Kühlmediums 14 gesteigert.

FIG 2 zeigt in einem Querschnitt A-A durch die Welle 6 an der Stelle eines Wellenlagers 10 gemäß FIG 1 die zur Abfuhr des Kühlmediums eingebrachten Radialkanäle 13. Die zur Ölzufuhr vorgesehenen Radialkanäle 12 sind in gleicher Weise in die Welle 6 eingebracht. Es sind über den Querschnitt verteilt insgesamt drei Radialkanäle 13 in die Welle 6 eingebracht. Die Radialkanäle 13 verlaufen dabei jeweils ausgehend von der Axialbohrung 8 schräg nach außen.

Die Wellenkühlung kann so ausgelegt sein, dass das Kühlmedium 14, beispielsweise Öl oder Wasser, über den gesamten Verlauf der Strömungsstrecke innerhalb der Welle 6 in flüssiger Form vorliegt und dabei die Axialbohrung 8 komplett ausfüllt. In einer alternativen Ausführungsform, die in FIG 3 dargestellt ist, wird das Kühlmedium 14, in diesem Fall vorzugsweise Wasser, beim Durchströmen der Hohlwelle zumindest teilweise verdampft, wobei dem Rotor 4, 5 durch die Verdampfung in besonders wirksamer Weise Wärme entzogen wird. Der unverdampfte Anteil an Kühlmedium 14 schlägt sich aufgrund der in der rotierenden Welle 6 herrschenden Zentrifugalkräfte als Flüssigkeitsfilm 27 an den Wandungen der Axialbohrung 8 nieder und wird am auslassseitigen Ende 28 der Welle 6 beispielsweise durch eine Bohrung in der Stirnfläche abgeführt. Der sich im Inneren der Axialbohrung 8 durch Verdampfung des Kühlmediums 14 bildende und unter Druck stehende Dampf 29 wird hingegen in Form von Sattdampf durch eine Anzahl von die Wellenwandung durchdringenden Radialkanälen 12 aus der Welle 6 abgeführt und in einen vom Außengehäuse 32 der Dampfturbine 1 umgebenen Dampfraum eingeleitet. Die Dampfabfuhr erfolgt dabei selbsttätig infolge der Druckdifferenz zwischen dem Welleninneren und dem Dampfraum, so dass dazu keine zusätzlichen Fördermittel wie Pumpen etc. notwendig sind.

Bei der im Beispiel gezeigten besonders bevorzugten Ausführungsvariante sind Dampfauslassrohre 30 in die Radialkanäle 12 eingesteckt. Die Dampfauslassrohre 30 ragen dabei so weit in den durch den von der Axialbohrung 8 gebildeten Hohlraum der Welle 6 ein, dass lediglich der Dampfanteil des Kühlmediums 14, nicht aber der Flüssigkeitsfilm 27 an der Wandung der Axialbohrung 8 durch die Dampfauslassrohre 30 entweichen kann.

Als Kühlmedium 14 einsetzbares Wasser kann in einer bevorzugten Weiterbildung der Erfindung aus dem Wasser-Dampf-Kreislauf einer die Dampfturbine 1 und einen Dampferzeuger umfassenden Dampfturbinenanlage entnommen werden.

## Patentansprüche

1. Dampfturbine (1) mit einer drehbar gelagerten Welle (6),
**dadurch gekennzeichnet, dass**
die Welle (6) zumindest entlang eines Teilabschnitts (18) als eine Hohlwelle mit einer von einem Kühlmedium (14) durchströmbaren Axialbohrung (8) ausgebildet ist.

2. Dampfturbine (1) nach Anspruch 1,
**dadurch gekennzeichnet, dass**
zur Zufuhr oder Abfuhr des Kühlmediums (14) an den Enden der Axialbohrung (8) in die Welle (6) jeweils eine Anzahl von Radialkanälen (12, 13) eingebracht ist, wobei die Radialkanäle (12, 13) strömungstechnisch mit einem Lager (15) für das Kühlmedium (14) verbindbar sind.

3. Dampfturbine (1) nach Anspruch 2,
**dadurch gekennzeichnet, dass**
die Radialkanäle (12, 13) an einem Wellenlager (10) in die Welle (6) eingebracht sind.

4. Dampfturbine (1) nach einem der Ansprüche 1 bis 3,
**dadurch gekennzeichnet, dass**
die Axialbohrung (8) in Teilbereichen der Welle (6) mit einer hohen Kühlerfordernis verdickt ist.

5. Verfahren zur Kühlung einer drehbar gelagerten Welle (6) einer Dampfturbine (1),
**dadurch gekennzeichnet, dass**
durch eine Axialbohrung (8) der Welle (6) ein Kühlmedium (14) geleitet wird.

6. Verfahren nach Anspruch 5,
**dadurch gekennzeichnet, dass**
das Kühlmedium (14) durch eine Anzahl von Radialbohrungen (12, 13) der Axialbohrung (8) zu- oder aus dieser abgeführt wird.

7. Verfahren nach Anspruch 5 oder 6,
**dadurch gekennzeichnet, dass**
das Kühlmedium (14) an einem Wellenlager (10) der Axialbohrung (8) zu- oder aus dieser abgeführt wird.

8. Verfahren nach einem der Ansprüche 5 bis 7,
**dadurch gekennzeichnet, dass**
als Kühlmedium (14) Öl oder Wasser verwendet wird.

9. Verfahren nach einem der Ansprüche 5 bis 8,
**dadurch gekennzeichnet, dass**
das durch die Axialbohrung (8) der Welle (6) geleitete Kühlmedium (14) während des An- und/oder Abfahrens der Dampfturbine (1) als Heizmedium zum Heizen der Welle (6) eingesetzt wird.
